# EUROPÄISCHE PATENTSCHRIFT

(11) **EP 2 449 332 B1**
(45) Veröffentlichungstag und Bekanntmachung des Hinweises auf die Patenterteilung: **13.03.2013**
(21) Anmeldenummer: 10722907.2
(22) Anmeldetag: 06.05.2010
(51) Int. Cl.: F41A 19/12, F41A 19/31, F41A 19/34

(54) **SPANN- UND ENTSPANNVORRICHTUNG FÜR EINE SCHUßWAFFE**
COCKING AND UNCOCKING MECHANISM FOR A FIREARM
MÉCANISME D'ARMEMENT ET DE DÉSARMEMENT POUR ARME À FEU

(30) Priorität: 30.06.2009 AT 10192009
(43) Veröffentlichungstag der Anmeldung: 09.05.2012
(73) Patentinhaber: Steyr Mannlicher Holding GmbH, 4442 Kleinraming (AT)
(72) Erfinder: PICHLER, Harald, A-3334 Gaflenz (AT)
(74) Vertreter: Weiser, Andreas
(86) Internationale Anmeldenummer: PCT/AT2010/000149
(87) Internationale Veröffentlichungsnummer: WO 2011/000002

(56) Entgegenhaltungen:
- EP-A1- 0 312 971
- AT-B- 409 548
- DE-A1- 4 402 951

## Beschreibung

Die vorliegende Erfindung betrifft eine Spann- und Entspannvorrichtung für eine Schußwaffe mit federbelastetem Schlagbolzen, der in der Spannstellung an einem zur Schußabgabe freistellbaren Fangstück rastet, wobei das Fangstück durch ein Betätigungselement zwischen der Spannstellung und einer die Schlagbolzenfeder entspannenden Sicherungsstellung versetzbar ist.

Derartige Spann- und Entspannvorrichtungen dienen insbesondere zum vorübergehenden Sichern einer bereits geladenen Waffe, z.B. für den Transport oder auf der Pirsch. Zum Verlassen der Sicherungsstellung muß das Fangstück gegen die Kraft der Schlagbolzenfeder wieder neu gespannt werden, weshalb solche Sicherheitsvorrichtungen gleichzeitig als "Handspanner" dienen.

Bei den bekannten Konstruktionen (z.B. AT 409 548 B) ist das Betätigungselement über einen Hebeltrieb mit dem Fangstück verbunden, über welchen die Kraft zum Spannen der Schlagbolzenfeder aufgebracht wird. Dies hat den Nachteil, daß die auf das Betätigungselement auszuübende Kraft F entsprechend der Federcharakteristik der Schlagbolzenfeder etwa linear mit dem Betätigungsweg S ansteigt, wie in dem Diagramm von Fig. 4 dargestellt. Dies macht die Bedienung des Betätigungselementes, z.B. eines Spannschiebers oder -rads, äußerst mühevoll. Darüber hinaus ist die Betätigungskraft gerade im Bereich um die Spannstellung am höchsten, was dort das Betätigen eines allfälligen Rast- oder Löseknopfes für das Verrasten bzw. Lösen des Betätigungselements in der Spannstellung erschwert.

Die Erfindung setzt sich zum Ziel, eine Spann- und Entspannvorrichtung der genannten Art mit erleichterter Bedienung zu schaffen. Dieses Ziel wird erfindungsgemäß dadurch erreicht, daß das Betätigungselement über eine Kulissensteuerung auf das Fangstück wirkt, deren Steuerkurve die zum Versetzen des Fangstücks in die Spannstellung auf das Betätigungselement aufzubringende Kraft zumindest im mittleren Bereich des Betätigungsweges im wesentlichen konstant hält.

Auf diese Weise wird die Bedienung des Betätigungselements, z.B. eines Spannschiebers oder -rads, für den Benutzer wesentlich erleichtert: Mit Hilfe der Kulissensteuerung kann die Übersetzung des Spanntriebes zwischen Betätigungselement und Fangstück wegabhängig vordefiniert werden, u.zw. insbesondere so, daß die Betätigungskraft zumindest über den Mittelabschnitt des Betätigungsweges für den Benutzer weitgehend gleich bleibt. Dadurch erfolgt nach einem eine leichte Anfangsbewegung ermöglichenden Aufbau der Betätigungskraft auf das erforderliche Niveau keine zunehmende Erschwerung mehr, was einen vereinfachten, zügigen Spannvorgang ermöglicht.

Besonders günstig ist es, wenn gemäß einem bevorzugten Merkmal der Erfindung die Steuerkurve die zum Versetzen des Fangstücks in die Spannstellung auf das Betätigungselement aufzubringende Kraft im Endbereich des Betätigungsweges vor Erreichen der Spannstellung reduziert. Dadurch kann die Bedienung eines allfälligen Rast- oder Löseelements zum Verrasten oder Lösen der Spannstellung erleichtert werden, weil in diesem Bereich das Betätigungselement nur mit geringerer Kraftanstrengung gehalten werden muß. Überdies läßt sich damit der Spannvorgang auch geräuschloser ausführen als mit den bekannten Konstruktionen, weil die Spannstellung mit geringerer Kraftanstrengung, gleichsam "vorsichtig", erreicht werden kann.

Eine bevorzugte Ausführungsform der Erfindung zeichnet sich dadurch aus, daß die Steuerkurve am Umfang einer vom Betätigungselement angetriebenen Schwenkkulisse ausgebildet ist, welche von einem das Fangstück antreibenden Tastgestänge abgetastet ist, was nur geringen Bauraum beansprucht.

Besonders günstig ist es dabei, wenn das Tastgestänge mit einer bevorzugt kugelgelagerten Abtastrolle ausgestattet ist, welche auf der Steuerkurve abrollt, wodurch die Reibung der Kulissensteuerung und damit die erforderliche Betätigungskraft wesentlich verringert werden kann.

Bevorzugt greift das Tastgestänge zusätzlich in eine Hilfs-Kulissenführung der Kulissensteuerung ein, um die Abtastrolle bei der Rückbewegung in die Sicherungsstellung in Anlage an der Steuerkurve zu halten. Auf diese Weise können Betriebsstörungen z.B. wegen erhöhter Reibung durch Verschmutzung usw. vermieden werden.

In einer weiteren vorteilhaften Ausgestaltung der Erfindung umfaßt das Tastgestänge eine linearbewegliche Taststange, welche an einem Ende die Steuerkurve abtastet und am anderen Ende das Fangstück antreibt, bevorzugt über einen gehäusegelagerten zweiarmigen Hebel, was eine besonders kompakte Ausführung mit geringem Platzbedarf ermöglicht.

Das Betätigungselement kann von beliebiger in der Technik bekannter Art sein, z.B. ein Spannschieber oder Spannrad. Bevorzugt ist das Betätigungselement ein Spannschieber, welcher besonders bevorzugt in der Spannstellung verrastet und mittels eines Druckknopfs aus der Verrastung lösbar ist. Diese an sich bekannte Ausführungsform eines Spannschiebers ermöglicht eine störungsunanfällige Bedienung und Verrastung in der Spannstellung und ein sinnfälliges Verbringen in die Sicherungsstellung.

Die Spann- und Entspannvorrichtung der Erfindung eignet sich für jede Art von Schußwaffe mit federbelastetem Schlagbolzen. Besonders vorteilhaft ist die Anwendung der Erfindung bei Repetierwaffen mit Drehkolbenverschluß und insbesondere bei Waffen, deren Schlagbolzen eine angesetzte Schlagbolzenfahne hat, welche am Fangstück rastet, weil hier die Spann- und Entspannvorrichtung der Erfindung ohne Zusatzteile direkt angebracht werden kann.

Die Erfindung wird nachstehend anhand eines in den beigeschlossenen Zeichnungen dargestellten Ausführungsbeispiels näher erläutert. In den Zeichnungen zeigen
die Fig. 1 bis 3 die Spann- und Entspannvorrichtung der Erfindung im Schnitt in der Sicherungsstellung (Fig. 1), der Spannstellung (Fig. 2), sowie der abgeschlagenen Stellung (Fig. 3); und
die Fig. 4 und 5 das Kraft/Weg-Diagramm einer Vorrichtung nach dem Stand der Technik (Fig. 4) und einer Vorrichtung gemäß der Erfindung (Fig. 5).

In den Fig. 1 bis 3 sind der rückwärtige Teil eines Schlagbolzens 1, eine Abzugsvorrichtung 2, eine Spann- und Entspannvorrichtung 3 und (teilweise) ein Gehäuse 4 einer (nicht weiter dargestellten) Schußwaffe gezeigt. Der Schlagbolzen 1 wirkt auf eine Patrone im Patronenlager eines Laufs und ist zu diesem Zweck z.B. in einem Drehkolbenverschluß geführt, welche Teile dem Fachmann hinlänglich bekannt und daher hier nicht weiter dargestellt sind.

Der Schlagbolzen 1 wird von einer (schematisch angedeuteten) Schlagbolzenfeder 5 in der Zeichnung nach links beaufschlagt und rastet dabei mit einer Schlagbolzenfahne 6 bei 7 an einem Fangstück 8. Das Fangstück 8 ist mit einem Lagerzapfen 9 in Langlöchern des Gehäuses 4 sowohl in Schlagbolzenlängs- als auch -querrichtung beweglich gelagert. Damit ist das Fangstück 8 einerseits zur Schußabgabe mittels der Abzugsvorrichtung 2 vom Schlagbolzen 1 freistellbar, sodaß sich dieser unter der Einwirkung der Schlagbolzenfeder 5 zum Aufschlag auf die Patrone nach links bewegt (siehe abgeschlagene Stellung in Fig. 3); anderseits kann das Fangstück 8 damit aber auch in Schlagbolzenlängsrichtung zwischen zwei verschiedenen Stellungen hin- und herbewegt bzw. versetzt werden, und zwar
- einer entsicherten bzw. Spannstellung (Fig. 2), in welcher das Fangstück den Schlagbolzen 1 gegen die Kraft der Schlagbolzenfeder 5 gespannt hält (im Falle eines Drehkolbenverschlusses kann der Schlagbolzen 1 z.B. auch beim Repetier- bzw. Ladevorgang mittels eines herkömmlichen Kammerstengels in diese Stellung gebracht worden sein); und
- einer entspannten Sicherungsstellung (Fig. 1), in welcher das Fangstück 8 in der Zeichnung nach links versetzt ist, um die Schlagbolzenfeder 5 zu entspannen (eine geringe Restspannung der Schlagbolzenfeder 5 kann hierbei belassen werden, um den - hier nicht dargestellten - vorderen Teil des Schlagbolzens 1 vom Patronenboden geringfügig zu beabstanden).
Das Fangstück 8 ist in diesem Sinne sowohl Teil der Abzugsvorrichtung 2 als auch Teil der Spann- und Entspannvorrichtung 3.

Zur Aufnahme der genannten Versetzbewegung des Fangstückes 8 umfaßt die Abzugsvorrichtung 2 ein Zwischenelement in Form einer Raststange 10, die im Gehäuse 4 etwa vertikal linear geführt ist und an ihrem oberen Ende eine kugelgelagerte Rolle 11 trägt, auf welcher das Fangstück 8 hin und her gleiten kann. Die Raststange 10 rastet ihrerseits mit einem Absatz 12 an einer Rastkante 13, die an einem Absatz 14 eines Abzugs 15 ausgebildet ist. Der Abzug 15 ist bei 16 am Gehäuse 4 verschwenkbar gelagert und rückt beim Betätigen die Rastkante 13 von der Raststange 10 aus, sodaß sich diese nach unten bewegt (Fig. 3) und das Fangstück 8 vom Schlagbolzen 1 freistellt, wodurch der Schuß abgegeben wird. Das Ausmaß der Rastüberdeckung zwischen dem Absatz 12 der Raststange 10 und der Rastkante 13 des Abzugs 15 kann mittels einer Justierschraube 17 eingestellt werden.

Der Abzug 15 mit seiner Rastkante 13 kann einstückig oder - wie dargestellt - mehrteilig aus zwei relativ zueinander justierbaren Teilen ausgeführt sein, wie einem ein Züngel 18 umfassenden ersten Teil und einem den Absatz 14 mit der Rastkante 13 umfassenden zweiten Teil. Der Abzug 15 kann ferner mit einer Fallsicherung 19 und einem Verschlußfang 20 für das Abziehen eines Drehkolbenverschlusses ausgestattet werden, wie dem Fachmann an sich bekannt.

Die Spann- und Entspannvorrichtung 3 umfaßt ein Betätigungselement 21 in Form eines auf der Außenseite des Gehäuses 4 gleitverschieblich gelagerten Spannschiebers 21 mit einer Daumenangriffsfläche 22, welcher über einen Trieb 23 auf das Fangstück 8 einwirkt, um dieses in Schlagbolzenlängsrichtung zwischen seinen beiden Stellungen (Fig. 1 und 2) hin und her zu bewegen. Der Trieb 23 enthält eine Kulissensteuerung 24, über welche das Kraft/Weg-Übersetzungsverhältnis zwischen dem Betätigungselement 21 und dem Fangstück 8 definiert werden kann.

Die Kulissensteuerung 24 umfaßt eine Schwenkkulisse 25, welche vom Spannschieber 21 über einen Lenker 26 verschwenkbar ist und an ihrem Außenumfang eine Steuerkurve 27 trägt. Auf der Steuerkurve 27 rollt ein Tastgestänge 28 mit einer kugelgelagerten Abtastrolle 29 ab und übersetzt die Form der Steuerkurve 27 über einen gehäusegelagerten zweiarmigen Hebel 30, welcher einen Zapfen 31 des Fangstück 8 ergreift, in eine Bewegung des Fangstücks 8.

Die Schwenkkulisse 25 ist zusätzlich mit einer Hilfs-Kulissenführung 32 in Form einer hinter der Steuerkurve 27 liegenden Nutführung ausgestattet, in welche das Tastgestänge 28 mit einem die Abtastrolle 29 überragenden Rückhaltestift 33 eingreift. Dadurch wird in jedem Betriebszustand eine zwangsweise Anlage der Abtastrolle 29 an der Steuerkurve 27 gewährleistet.

Fig. 5 zeigt das Kraft/Weg-Übersetzungsverhältnis der Kulissensteuerung 24, wobei R die Entspann- bzw. Sicherungsstellung von Fig. 1 und C die entsicherte bzw. Spannstellung von Fig. 2 bezeichnet. Bei der Bewegung des Spannschiebers 21 von R nach C (in den Fig. 1 und 2 von rechts nach links) schwenkt die Schwenkkulisse 25 nach unten, die Taststange 28 gleitet auf der Steuerkurve 27 aufreitend nach links und das Fangstück 8 bewegt sich durch den Hebel 29 nach rechts gegen die Kraft der Schlagbolzenfeder 5. Wie aus Fig. 5 ersichtlich, wird hiefür die Steigung der Steuerkurve 27 so gewählt, daß die auf das Betätigungselement 21 aufzubringende Kraft F zumindest in einem mittleren Bereich 34 des Betätigungsweges R - C des Spannschiebers 21 im wesentlichen konstant ist, um die Bedienung des Spannschiebers 21 zu erleichtern.

Optional wird die Steuerkurve 27 bevorzugt auch so gewählt, daß im Endbereich 35 des Betätigungsweges R - C vor der Spannstellung C die aufzubringende Kraft F sogar wieder abnimmt. Dies ermöglicht ein "vorsichtiges", geräuschloses Erreichen der Spannstellung C. Ferner erleichtert dies das Bedienen eines Druckknopfes 36 auf dem Spannschieber 21, mit welchem eine selbsteinrastende Rastklinke 37 zur Verrastung des Lenkers 26 in der Spannstellung C wieder gelöst werden kann.

Es versteht sich, daß anstelle der gezeigten Schwenkkulisse 25 auch jede andere die genannte Übersetzungsfunktion erfüllende Kulissensteuerung 23 verwendet werden kann, beispielsweise eine kinematische Umkehrung mit Steuerkurve am Fangstück und Tastgestänge am Betätigungselement usw. Ferner werden bevorzugt alle Dreh- bzw. Schwenklager in der Vorrichtung mittels Wälzlagern ausgeführt, um die Reibung zu reduzieren.

Die Erfindung ist demgemäß nicht auf die dargestellten Ausführungsformen beschränkt, sondern umfaßt alle Varianten und Modifikationen, die in den Rahmen der angeschlossenen Ansprüche fallen.

## Patentansprüche

1. Spann- und Entspannvorrichtung (3) für eine Schußwaffe mit federbelastetem Schlagbolzen (1), der in der Spannstellung (C) an einem zur Schußabgabe freistellbaren Fangstück (8) rastet, wobei das Fangstück (8) durch ein Betätigungselement (21) zwischen der Spannstellung (C) und einer die Schlagbolzenfeder (5) entspannenden Sicherungsstellung (R) versetzbar ist, **dadurch gekennzeichnet, daß** das Betätigungselement (21) über eine Kulissensteuerung (23) auf das Fangstück (8) wirkt, deren Steuerkurve (27) die zum Versetzen des Fangstücks (8) in die Spannstellung (C) auf das Betätigungselement (21) aufzubringende Kraft (F) zumindest im mittleren Bereich (34) des Betätigungsweges (R - C) im wesentlichen konstant hält.

2. Spann- und Entspannvorrichtung nach Anspruch 1, **dadurch gekennzeichnet, daß** die Steuerkurve (27) die zum Versetzen des Fangstücks (8) in die Spannstellung (C) auf das Betätigungselement (21) aufzubringende Kraft (F) im Endbereich (35) des Betätigungsweges (R - C) vor Erreichen der Spannstellung (C) reduziert.

3. Spann- und Entspannvorrichtung nach Anspruch 1 oder 2, **dadurch gekennzeichnet, daß** die Steuerkurve (27) am Umfang einer vom Betätigungselement (21) angetriebenen Schwenkkulisse (25) ausgebildet ist, welche von einem das Fangstück (8) antreibenden Tastgestänge (28 - 30) abgetastet ist.

4. Spann- und Entspannvorrichtung nach Anspruch 3, **dadurch gekennzeichnet, daß** das Tastgestänge (28 - 30) mit einer bevorzugt kugelgelagerten Abtastrolle (29) ausgestattet ist, welche auf der Steuerkurve (27) abrollt.

5. Spann- und Entspannvorrichtung nach Anspruch 3 oder 4, **dadurch gekennzeichnet, daß** das Tastgestänge (28 - 30, 33) zusätzlich in eine Hilfs-Kulissenführung (32) der Kulissensteuerung (23) eingreift, um die Abtastrolle (29) auch bei der Rückbewegung in die Sicherungsstellung (R) in Anlage an der Steuerkurve (27) zu halten.

6. Spann- und Entspannvorrichtung nach einem der Ansprüche 3 bis 5, **dadurch gekennzeichnet, daß** das Tastgestänge (28 - 30) eine linearbewegliche Taststange (28) umfaßt, welche an einem Ende die Steuerkurve (27) abtastet und am anderen Ende das Fangstück (8) antreibt, bevorzugt über einen gehäusegelagerten zweiarmigen Hebel (30).

7. Spann- und Entspannvorrichtung nach einem der Ansprüche 1 bis 6, **dadurch gekennzeichnet, daß** das Betätigungselement (21) ein Spannschieber ist.

8. Spann- und Entspannvorrichtung nach Anspruch 7, **dadurch gekennzeichnet, daß** der Spannschieber (21) in der Spannstellung (C) verrastet und mittels eines Druckknopfs (36) aus der Verrastung lösbar ist.

9. Spann- und Entspannvorrichtung nach einem der Ansprüche 1 bis 8, **dadurch gekennzeichnet, daß** die Schußwaffe eine Repetierwaffe mit Drehkolbenverschluß ist.

10. Spann- und Entspannvorrichtung nach einem der Ansprüche 1 bis 9, **dadurch gekennzeichnet, daß** der Schlagbolzen (1) mit einer daran angesetzten Schlagbolzenfahne (6) am Fangstück (8) rastet.

## Claims

1. Cocking and uncocking mechanism (3) for a firearm with a spring-loaded firing pin (1) that engages in the cocked position (C) with a catch (8) that can be released to allow a shot, the catch (8) being displaceable by an actuator element (21) between the cocked position (C) and a safety position (R) relieving the tension of the firing pin spring (5), **characterized in that** the actuator element (21) acts on the catch (8) via a motion link (23) whose control cam (27) holds the force (F) to be exerted on the actuator element (21) in order to displace the catch (8) into the cocked position (C) substantially constant, at least in the central region (34) of the actuation path (R - C).

2. Cocking and uncocking mechanism according to Claim 1, **characterized in that** the control cam (27) reduces the force (F) to be exerted onto the actuator element (21) to displace the catch (8) into the cocked position (C) in the terminal area (35) of the actuation path (R - C) before the cocked position (C) is reached.

3. Cocking and uncocking mechanism according to Claim 1 or 2, **characterized in that** the control cam (27) is formed on the periphery of a pivoting crank (25) driven by the actuator element (21) and is sensed by a sensing linkage (28-30) driving the catch (8).

4. Cocking and uncocking mechanism according to Claim 3, **characterized in that** the sensing linkage (28-30) is equipped with a preferably ball bearing-seated cam follower (29) that rolls over the control cam (27).

5. Cocking and uncocking mechanism according to Claim 3 or 4, **characterized in that** the sensing linkage (28-30, 33) additionally engages with an auxiliary linkage guide (32) of the motion link (23) in order to hold the cam follower (29) in contact with the control cam (27) even during the return motion into the safety position (R).

6. Cocking and uncocking mechanism according to one of Claims 3-5, **characterized in that** the sensing linkage (28-30) comprises a linearly movable sensing rod (28) that follows the control cam (27) at one end and drives the catch (8) at the other end, preferably via a housing-seated two-armed lever (30).

7. Cocking and uncocking mechanism according to one of Claims 1-6, **characterized in that** the actuator element (21) is a cocking slide.

8. Cocking and uncocking mechanism according to Claim 7, **characterized in that** the cocking slide (21) is locked in the cocked position (C) and can be detached from the lock by means of a pushbutton (36).

9. Cocking and uncocking mechanism according to one of Claims 1-8, **characterized in that** the firearm is a semiautomatic weapon with a rotary piston breech.

10. Cocking and uncocking mechanism according to one of Claims 1-9, **characterized in that** the firing pin (1) engages with the catch (8) by means of an attached firing pin tab (6).

## Revendications

1. Dispositif d'armement et de désarmement (3) pour une arme à feu avec un percuteur (1) sollicité par ressort, lequel est enclenché dans la position armée (C) sur une pièce de retenue (8) susceptible d'être libéré pour effectuer un tir, dans lequel la pièce de retenue (8) est déplaçable par un élément d'actionnement (21) entre la position armée (C) et une position de sécurité (R) qui désarme le ressort de percuteur (5), **caractérisé en ce que** l'élément d'actionnement (21) agit sur la pièce de retenue (8) via une commande à glissière (23), dont la came de commande (27) maintient sensiblement constante, au moins dans la zone médiane (34) de la course d'actionnement (R - C), la force (F) à appliquer sur l'élément d'actionnement (21) pour déplacer la pièce de retenue (8) jusque dans la position armée (C).

2. Dispositif d'armement et de désarmement selon la revendication 1, **caractérisé en ce que** la came de commande (27) réduit, dans la zone terminale (35) de la course d'actionnement (R - C) avant d'atteindre la position armée (C), la force (F) à appliquer sur l'élément d'actionnement (21) pour déplacer la pièce de retenue (8) jusque dans la position armée (C).

3. Dispositif d'armement et de désarmement selon la revendication 1 ou 2, **caractérisé en ce que** la came de commande (27) est réalisée à la périphérie d'une glissière pivotante (25) entraînée par l'élément d'actionnement (21), laquelle est suivie par une tringlerie de suivi (28 - 30) qui entraîne la pièce de retenue (8).

4. Dispositif d'armement et de désarmement selon la revendication 3, **caractérisé en ce que** la tringlerie de suivi (28 - 30) est équipée d'un galet de suivi (29), de préférence monté sur roulement à billes, qui roule sur la came de commande (27).

5. Dispositif d'armement et de désarmement selon la revendication 3 ou 4, **caractérisé en ce que** la tringlerie de suivi (28 - 30, 33) s'engage additionnellement dans un guidage à glissière auxiliaire (32) de la commande à glissière (23), afin de maintenir le galet de suivi (29) en appui contre la came de commande (27) également lors du mouvement de retour jusque dans la position de sécurité (R).

6. Dispositif d'armement et de désarmement selon l'une des revendications 3 à 5, **caractérisé en ce que** la tringlerie de suivi (28 - 30) comprend une tringlerie de suivi (28) à déplacement linéaire, qui suit à une extrémité la came de commande (27) et qui entraîne à l'autre extrémité la pièce de retenue (8), de préférence via un levier à deux bras (30) monté sur le boîtier.

7. Dispositif d'armement et de désarmement selon l'une des revendications 1 à 6, **caractérisé en ce que** l'élément d'actionnement (21) est un coulisseau d'armement.

8. Dispositif d'armement et de désarmement selon la revendication 7, **caractérisé en ce que** le coulisseau d'armement (21) s'enclenche dans la position d'armement (C), et peut être libéré de l'enclenchement au moyen d'un bouton-poussoir (36).

9. Dispositif d'armement et de désarmement selon l'une des revendications 1 à 8, **caractérisé en ce que** l'arme à feu est une arme à répétition avec culasse à bloc rotatif.

10. Dispositif d'armement et de désarmement selon l'une des revendications 1 à 9, **caractérisé en ce que** le percuteur (1) s'enclenche sur la pièce de retenue (8) avec une patte de percuteur (6) rapportée sur celui-ci.
